# EUROPÄISCHE PATENTSCHRIFT

(11) **EP 0 972 472 B1**
(45) Veröffentlichungstag und Bekanntmachung des Hinweises auf die Patenterteilung: **14.03.2001**
(21) Anmeldenummer: 98113310.1
(22) Anmeldetag: 16.07.1998
(51) Int. Cl.: A47C 31/12, A47C 23/28

(54) **Verfahren zur Einstellung eines Liege- oder Sitzelementes**
Method for adjusting a sitting or lying element
Procédé de réglage d'un élément de couchage ou de siège

(43) Veröffentlichungstag der Anmeldung: 19.01.2000
(73) Patentinhaber: Niedermühlbichler, Bartholomäus, 6353 Going (AT)
(72) Erfinder: Niedermühlbichler, Bartholomäus, 6353 Going (AT)
(74) Vertreter: Hofinger, Engelbert, Dr.Dr.

(56) Entgegenhaltungen:
- EP-A- 0 111 898
- EP-A- 0 489 310
- WO-A-87/07125
- DE-A- 19 504 527
- US-A- 2 788 531
- US-A- 5 148 706
- US-A- 5 446 933
- US-A- 5 523 040

## Beschreibung

Die Erfindung betrifft ein Verfahren zur Einstellung eines Liege- oder Sitzelementes mit einem Tragrahmen und quer zu diesem verlaufenden elastischen Bändern mit einstellbarer Vorspannung, welche durch Auflegen einer Person verschieden weit nach unten verformt werden.

Aus EP-A-0 270 582 (=WO-A-8 707 125) ist ein Liegeelement bekannt geworden, bei welchem an einem Tragrahmen mehrere nicht dehnbare, quer zum Trägerrahmen verlaufende Bänder vorgesehen sind. Die Länge der Bänder ist einstellbar. Die Kontur des belasteten Elements bestimmt sich unabhängig vom Gewicht der darauf liegenden Person aus der Länge der undehnbaren Bänder. Der Druck zwischen den Bändern und den aufliegenden Körperstellen ergibt sich zwangsläufig aus den anatomischen Gegebenheiten.

Aus US-A-2,788,531 ist andererseits ein Liegeelement mit quer zum Tragrahmen verlaufenden elastischen Bändern bekannt geworden. Die einzelnen Bänder sind nicht einstellbar, weisen aber untereinander verschiedene, nach statistischen Überlegungen gewählte Federcharakteristiken auf. Die Elastizität der Bänder, welche durch seitlich angeordnete Federn bestimmt ist, ist so groß, daß es angeblich nicht darauf ankommt, ob der Benützer die Einrichtung in Seiten- oder Rückenlage verwendet. Bei der Einrichtung nach US-A-2,788,531 stellt sich sowohl die Kontur des belasteten Bettes wie auch der Auflagedruck nach den individuellen Gegebenheiten ein. Bedenkt man, daß für die Berechnung der statistisch festgelegten Idealkontur Rotationssymmetrie des menschlichen Körpers angenommen wird und daß die Abweichung der Benützer vom statistischen Mittel sehr erheblich sein kann, wird hier echter Liegekomfort höchstens zufällig erreicht.

Bei der vom Anmelder entwickelten eingangs skizzierten Einrichtung wird die Kontur des belasteten Elements von elastischen Bändern bestimmt, deren Vorspannung einstellbar ist. Damit ergibt sich die Möglichkeit, das Liegeelement für den einzelnen Benützer optimal einzustellen.

Erfindungsgemäß ist hierzu vorgesehen, daß für den Benützer individuell eine ideale Kontur der verformten Liegefläche und eine ideale Druckverteilung festgelegt werden und daß, während der Benützer auf dem Liegeelement aufliegt, sowohl die Verformung der Bänder wie der Auflagedruck gemessen und durch Veränderung der Vorspannung dem gewünschten Wert angenähert werden.

Die ideale Kontur der verformten Liegefläche wird vernünftigerweise nicht alleine durch theoretische Überlegungen definiert, sondern durch Vermessung der Gestalt und insbesondere der Rückenform des Benützers. Ultraschallmeßgeräte stellen hierbei ein geeignetes Hilfsmittel dar.

Was die Druckverteilung angeht, so kann es als ideal angesehen werden, wenn jede aufliegende Hautpartie gleich belastet ist. Die Erfindung erlaubt es zunächst, grobe Abweichungen von diesem Ideal in Form von Belastungsspitzen zu vermeiden. Außerdem kann bewußt der auf einzelne Körperpartien wirkende Druck relativ hoch gehalten werden, um eine allmähliche Änderung der vorgefundenen Ausgangskontur des Benützers zu bewirken.

Einzelheiten der Erfindung werden anschließend anhand der Zeichnungen erläutert.
Fig. 1 zeigt eine perspektivische Darstellung eines Teiles des Liegeelementes und
Fig. 2 einen Schnitt nach der Linie X-X in Fig. 1.

Das Liegeelement weist einen Tragrahmen 1 mit Längstragteilen 5 auf, an denen quer verlaufende elastisch dehnbare Bänder 2 befestigt sind. Die Befestigung der Bänder 2 am Tragrahmen 1 erfolgt jeweils zumindest auf einer Seite des Bandes 2 über eine am Tragrahmen angeordnete Spanneinrichtung 6. Durch eine Verstellung der Spannschraube 4 der Spanneinrichtung wird ein Profilstück 3, an dem das Band befestigt ist, in Pfeilrichtung 7 verschoben, sodaß eine Zugkraft auf das entsprechende Band 2 ausgeübt wird, durch die das Band vorgespannt wird.

Die Vorspannungen der einzelnen Bänder werden unterschiedlich eingestellt. Dabei geht man erfindungsgemäß so vor, daß der Benützer auf die Auflage gelegt und die Durchbiegung der einzelnen Bänder durch einen unterhalb des Liegeelementes positionierten Beobachter gemessen wird. Gleichzeitig werden durch Drucksensoren 8, von welchen lediglich einer beispielhaft angedeutet ist, dem Auflagedruck entsprechende Signale an eine Auswerteeinrichtung übermittelt. Die Justierung der Einrichtung erfolgt dann in der Weise, daß zunächst die Spannschrauben 4 solange verdreht werden, bis die vorgesehene Kontur erreicht ist. Anschließend werden all jene Spannschrauben 4 verstellt, bei denen ein zu stark vom Ideal abweichender Druck festgestellt worden ist. Das Verfahren kann wiederholt werden, bis die bestmögliche Annäherung an die gewünschte Druck- und Formverteilung und damit ein optimaler Kompromiß erreicht ist.

Für die vorgesehene Druckmessung können bekannte Matten verwendet werden, welche einen Raster von Sensoren enthalten und die Druckverteilung in verschiedenen Farben auf einem Bildschirm wiedergeben. Solche Matten werden von Novel GmbH in München vertrieben. Damit ist eine einfache Zuordnung allfälliger Druckspitzen zu den dafür verantwortlichen, zu stark vorgespannten Bändern 2 und eine rasche Korrektur möglich.

## Patentansprüche

1. Verfahren zur Einstellung eines Liege- oder Sitzelementes mit einem Tragrahmen (1) und quer zu diesem verlaufenden elastischen Bändern (2) mit einstellbarer Vorspannung, welche durch Auflegen einer Person verschieden weit nach unten verformt werden, dadurch gekennzeichnet, daß für den Benützer individuell eine ideale Kontur der verformten Liege- bzw. Sitzfläche und eine ideale Druckverteilung festgelegt werden und daß, während der Benützer auf dem Element aufliegt, sowohl die Verformung der Bänder (2) wie der Auflagedruck gemessen werden und durch Veränderung der Vorspannung dem gewünschten Wert angenähert werden.

2. Verfahren nach Anspruch 1, dadurch gekennzeichnet, daß die ideale Kontur der verformten Liege- bzw. Sitzfläche ausgehend von einer Vermessung des Benützers festgelegt wird.

3. Verfahren nach Anspruch 1, dadurch gekennzeichnet, daß die ideale Druckverteilung ausgehend von einem überall gleichen Druck festgelegt wird.

4. Verfahren nach Anspruch 1, dadurch gekennzeichnet, daß der Auflagedruck mittels einer Druckmeßmatte gemessen wird, welche die Druckverteilung in verschiedenen Farben auf einem Bildschirm wiedergibt.

## Claims

1. Method of adjusting a lying or sitting element with a supporting frame (1) and elastic strips (2) running transversely to this with adjustable initial tension, which are downwardly deformed to varying extents when a person is placed on them characterized in that an ideal contour of the deformed lying or sitting surface and an ideal pressure distribution are individually determined for the user and that, while the user is resting on the element, both the deformation of the strips (2) and the bearing pressure are measured and approximated to the desired value by changing the tension.

2. Method according to claim 1 characterized in that the ideal contour of the deformed lying or sitting element is determined on the basis of measurement of the user.

3. Method according to claim 1 characterized in that the ideal pressure distribution is determined on the basis of a uniformly equal pressure.

4. Method according to claim 1 characterized in that the bearing pressure is measured by means of a pressure-measuring mat which reproduces the pressure distribution in different colours on a screen.

## Revendications

1. Procédé de réglage d'un élément de couchage ou de siège avec un cadre porteur (1) et des bandes (2) élastiques à tension initiale réglable qui s'étendent transversalement audit cadre et se déforment plus ou moins fortement vers le bas lorsqu'une personne repose dessus, caractérisé en ce que l'on peut déterminer, pour chaque utilisateur individuellement, un contour idéal de la surface de couchage ou d'assise déformée et une répartition de pression idéale et que, pendant que l'utilisateur repose sur l'élément, on mesure aussi bien la déformation des bandes (2) que la pression d'appui et on approche la valeur souhaitée par modification de la tension initiale.

2. Procédé selon la revendication 1, caractérisé en ce que le contour idéal de la surface de couchage ou d'assise déformée est déterminé à partir d'un mesurage de l'utilisateur.

3. Procédé selon la revendication 1, caractérisé en ce que la répartition de pression idéale est déterminée à partir d'une pression partout identique.

4. Procédé selon la revendication 1, caractérisé en ce que la pression d'appui est mesurée au moyen d'un matelas de mesure de pression qui reproduit la répartition de pression en différentes couleurs sur un écran.
